# FASCICULE DE BREVET EUROPEEN

(11) **EP 0 260 191 B1**
(45) Date de publication et mention de la délivrance du brevet: **05.08.1992**
(21) Numéro de dépôt: 87401992.0
(22) Date de dépôt: 04.09.1987
(51) Int. Cl.: F41G 7/00

(54) **Procédé et dispositif de visualisation des cibles et/ou des positions des cibles utilisant des moyens d'acquisition des données d'un système d'armes**
Verfahren und Vorrichtung zur Darstellung von Zielen oder der Lage von Zielen mit Hilfe der Datenempfangseinrichtung des Waffensystems
Process and device for displaying targets or target positions using the data acquisition means of a weapon system

(30) Priorité: 09.09.1986 FR 8612618
(43) Date de publication de la demande: 16.03.1988
(73) Titulaire: THOMSON-CSF, 75008 Paris (FR)
(72) Inventeur: Perrin, Jacques, F-92045 PARIS LA DEFENSE CEDEX 67 (FR); Sinaud, Pascal, F-92045 PARIS LA DEFENSE CEDEX 67 (FR)
(74) Mandataire: Benoit, Monique

(56) Documents cités:
- DE-A- 3 334 729
- GB-A- 2 004 038
- GB-A- 2 103 341
- GB-A- 2 143 931
- US-A- 3 742 812
- US-A- 3 912 198
- US-A- 4 324 491
- REVUE INTERNATIONALE DE DEFENSE, vol. 14, no. 11, 1981, pages 1463-1468, Cointrin-Genève, CH; J.PH. GEDDES: "Un nouveau départ pour le missile Maverick"

## Description

L'invention concerne principalement un procédé et un dispositif de visualisation des cibles et/ou des positions des cibles utilisant des moyens d'acquisition des données d'un système d'armes.

D'une part, il est connu d'équiper des missiles de moyens d'acquisition des données permettant la localisation en site et en gisement de cible.

D'autre part, sont connus les moyens d'acquisition des données permettant de visualiser avant le lancement d'un missile, une cible et/ou la position de la cible.

Ces moyens d'acquisition des données permettaient
- l'identification de la cible en tant que amis ou ennemis et le choix parmi les ennemis de la cible que l'on veut détruire prioritairement ;
- l'accrochage des moyens d'acquisition des données du missile sur la cible choisie ; et
- la vérification du bon accrochage des moyens d'acquisition des données du missile sur la cible visée.

On connaît d'après les documents GB-A-2 004 038, GB-A-2 103 341, Revue Internationale de Défense, vol 14, N^{o} 11, 1981, et US-A-4 324 491 des dispositifs de visualisation de cibles pour plateformes de lancement de missiles, mais ces dispositifs connus ne permettent pas de visualiser la cible si leurs dispositifs de visée ne sont pas pointés en direction de la cible ou sont détruits. On connaît d'après GB-A-2 143 931 un dispositif de visée par missile dont tous les moyens de visée sont solidaires de la plateforme de tir, et présentant donc les mêmes inconvénients que les dispositifs précités.

Le dispositif selon la présente invention permet, avant le lancement du missile, de recueillir des informations provenant des moyens d'acquisition des données du missile pour compléter les informations recueillies par les moyens d'acquisition des données de la plateforme de lancement (notamment les moyens de conduite de tir).

Le dispositif selon la présente invention permet notamment de recueillir des renseignements complémentaires sur la cible par exemple des renseignements à partir de détecteur dans une autre bande de fréquence, de recueillir des renseignements au moment où les dispositifs d'acquisition des données du site de lancement ne sont pas pointés en direction de la cible ou quand lesdits moyens d'acquisition des données ont été détruits.

L'invention a principalement pour objet un dispositif de visualisation de cibles pour plateforme de lancement de missiles à autodirecteur ledit dispositif comportant des moyens de visualisation, des moyens de commande permettant l'affichage sur les moyens de visualisation des cibles et/ou des positions de cibles fournies par l'autodirecteur du missile, des premiers moyens d'acquisition de données sur les cibles et montés sur ladite plateforme, et des interfaces homme-machine, essentiellement caractérisé par le fait qu'il comporte des moyens complémentaires d'acquisition de données sur les cibles et disposés séparément de la plateforme orientable, et que lesdits moyens de commande commandent la superposition de l'image fournie par des caméras servant au pointage de la plateforme de lancement et comprises dans lesdits premiers moyens d'acquisition de données, avec les informations transmises par l'autodirecteur avant le lancement, afin de contrôler l'accrochage de l'autodirecteur.

L'invention a aussi pour objet un procédé de visualisation des cibles et/ou des positions des cibles sur des moyens de visualisation d'une plateforme de lancement de missile à autodirecteur, ces moyens de visualisation étant commandés par un dispositif de commande lui-même commandé par un opérateur au moyen d'interfaces homme-machine, caractérisé par le fait que pour recueillir des renseignements sur la cible lorsque des premiers moyens d'acquisition de données montés sur ladite plateforme de lancement ne sont pas pointés en direction de la cible, ou lorsque ces moyens ont été détruits, on recueille des renseignements complémentaires sur la cible, à partir de moyens complémentaires d'acquisition de données disposés séparément de la plateforme orientable, et que l'on superpose à l'image fournie par des caméras servant au pointage de la plateforme et comprises dans lesdits premiers moyens d'acquisition de données, des informations transmises par l'autodirecteur avant le lancement, afin de contrôler l'accrochage de l'autodirecteur.

L'invention sera mieux comprise au moyen de la description ci-après et des figures annexées données comme des exemples non limitatifs parmi lesquels :
- la figure 1 est un exemple de plateforme de tir de missile selon l'invention comportant une pluralité de moyens d'acquisition des données ;
- la figure 2 est une vue en perspective d'une plateforme de tir comportant un moyen unique d'acquisition des données ;
- la figure 3 est un schéma d'un écran de visualisation ;
- la figure 4 est un schéma d'un exemple d'information contenue par un écran de visualisation ;
- la figure 5 est un schéma d'un exemple d'information contenue sur un écran de visualisation ;
Sur les figures 1 à 5 on a utilisé les mêmes références pour désigner les mêmes éléments.

Sur la figure 1, on peut voir une rampe de lancement 7 des missiles 1, 2, 3 et 4. Les missiles 1, 2, 3 et 4 sont par exemple des missiles anti-aériens. La plateforme de tir 7 est reliée par une ligne 9 à un dispositif de commande 8. Le dispositif de commande 8 comporte notamment un ordinateur capable de recueillir des renseignements qui lui sont transmis et d'envoyer par une ligne 9 des signaux de commande à des circuits d'asservissement de la plateforme de tir 7.

La plateforme de tir 7 comporte des moyens d'acquisition des données par exemple une caméra dont la sensibilité se situe dans un spectre visible 5 ainsi qu'une caméra infrarouge 6. D'autre part, le dispositif de commande 8 est avantageusement relié à d'autres dispositifs d'acquisition des données comme par exemple un radar 10, à un dispositif optique de désignation d'objectif 42 (casque), un télémètre laser 43 ou un dispositif de détection ami-ennemi 44 (IFF en terminologie anglo-saxonne). Sur l'exemple de la figure 1 le radar 10 est relié au dispositif de commande 8 par des moyens de communication radioélectrique 11.

Le dispositif de commande 8 est relié à des interfaces hommes-machines. Par exemple, le dispositif 8 est relié à un écran 17 à tube cathodique de visualisation des images recueillies par les caméras 5 et/ou 6, un écran 18 à balayage cavalier permettant de visualiser les renseignements recueillis par le radar 10, un clavier 19 et une manette de commande 20.

Il existe divers types de missiles notamment des missiles comportant un autodirecteur infrarouge, un autodirecteur radar, un autodirecteur visible ou un dispositif de traitement d'image. Lors de la procédure de tir d'un missile, par exemple 4, vers un aéronef, non représenté :
- l'autodirecteur 12 du missile 4 est activé ;
- la plateforme de tir 7 est pointée dans la direction de l'aéronef permettant l'accrochage de l'autodirecteur 12 sur l'aéronef ;
- la plateforme de tir 7 effectue un pointage permettant au missile 4 d'avoir un angle d'avance facilitant l'interception de l'aéronef.

Au moment où la plateforme de tir 7 effectue un pointage permettant au missile 4 d'avoir un angle d'avance les caméras de télévision 5 et 6 ne sont plus pointées en direction du missile. Ainsi, il n'est plus possible de contrôler, jusqu'au moment du tir, si l'autodirecteur 12 du missile 4 est toujours accroché sur la cible.

Le décrochage de l'autodirecteur 12 peut être provoqué par exemple par le mouvement de la plateforme de tir 7, un mouvement brusque d'évitement de l'aéronef, par le passage de l'aéronef derrière un obstacle comme par exemple un bosquet d'arbres, par l'accrochage de l'autodirecteur 12 sur une source de rayonnement plus puissante comme par exemple un autre aéronef ou des leurres.

En recueillant et visualisant des informations transmises par l'autodirecteur 12 du missile 4 avant le tir le dispositif de commande 8 permet de vérifier jusqu'à l'instant du tir que l'autodirecteur 12 est bien accroché sur la cible visée.

De plus, le dispositif selon la présente invention permet de fonctionner en mode dégradé. Ainsi, il est toujours possible à l'opérateur de pointer la plateforme de tir 7 en direction d'un aéronef avec la manette 20 en cas de l'indisponibilité des caméras de télévision 5 et 6, il suffit par exemple qu'il superpose sur l'écran 17 un réticule 15 indiquant la position de la cible donnée par des moyens d'acquisition des données du missile (autodirecteur) avec le centre de l'écran 30 correspondant à la direction de pointage de la tourelle.

Dans une variante de réalisation du dispositif selon l'invention le dispositif de commande 8 pointe automatiquement la plateforme de tir 7 en direction de l'aéronef d'après les renseignements transmis par l'autodirecteur 12.

Il est bien entendu que l'autodirecteur 12 ne peut transmettre de renseignement que si il est activé. L'activation de l'autodirecteur d'un missile est obtenue par l'utilisation d'un séquenceur par exemple inclu dans le dispositif de commande 8. Le pointage automatique de la plateforme de tir est ainsi particulièrement avantageux dans le cas de l'utilisation d'autodirecteurs infrarouges dont la durée de vie est réduite.

Sur la figure 1, les missiles 1 et 2 sont représentés dans des conteneurs de stockage. Il est bien entendu que les autodirecteurs 12 des missiles 1 et 2 ne pourront recueillir des renseignements qu'après le largage des tubes de protection. Les missiles 3 et 4 correspondant à une variante de réalisation ne comportant pas de tube de protection.

L'utilisation d'un autre type, d'autres types, ou d'une quantité supérieure des missiles ne sort pas du cadre de la présente invention.

Sur la figure 2, on peut voir une plateforme de tir 7 comportant quatre missiles 1, 2, 3 et 4 et une caméra de télévision 5. La caméra de télévision 5 est par exemple une caméra sensible à la lumière visible. Ainsi la plateforme de tir 7 de la figure 2 est une version économique de la plateforme de tir 7 de la figure 1. Ces performances sont inférieures à celles de la plateforme de tir 7 de la figure 1, notamment de nuit. Dans le cas d'utilisation des missiles comportant un autodirecteur infrarouge passif il est possible, de nuit, d'utiliser ledit autodirecteur pour déterminer la position de la cible, prendre la décision de tir, donner un angle d'avance aux missiles d'interception de la cible.

Sur la figure 3, on peut voir un exemple d'information affichée par un écran de visualisation 13. L'écran 13 par exemple à tube cathodique visualise un aéronef 14 ainsi qu'un réticule 15. L'aéronef 14 est par exemple poursuivi automatiquement en gisement et en site par la plateforme de tir 7. Le réticule 15 montre la position de pointage de l'autodirecteur des missiles. Au cas où l'image de l'aéronef 14 ne serait pas utilisable il est possible de superposer le réticule 15 avec le centre de l'écran 13 pour obtenir un pointage de la plateforme 7 en direction de l'aéronef 14. Avantageusement, la superposition du réticule 15 avec le centre de l'écran 13 est facilitée par la présence d'un réticule 30 audit centre.

Sur la figure 4, on peut voir un exemple d'information affichée par un écran de visualisation lors de l'introduction d'angle d'avance de la plateforme 7. L'aéronef 14 ne se trouve plus au centre de l'écran 13. Dans l'exemple illustré sur la figure 4 le grossissement procuré par la caméra de télévision, par exemple la caméra 5, est inférieur au grossissement de la figure 3. L'aéronef est sur le bord de l'image. Le réticule 15 est superposé à l'aéronef 14. Selon la distance et la vitesse de l'aéronef il est possible que celui-ci disparaisse complétement de l'écran 13. Dans ce cas le réticule 15 se trouve par exemple sur le bord de l'image.

Sur la figure 5, on peut voir l'écran de visualisation d'un radar (PPI en terminologie anglo-saxonne). L'écran 16 du radar montre quatre échos 14, 141, 142 et 143. Dans l'exemple illustré sur la figure 5 l'opérateur a choisi l'aéronef correspondant à l'écho 14 pour cible. Ainsi une fois l'accrochage effectué le réticule 15 est superposé sur l'écran 16 à l'écho 14.

L'invention n'est pas limitée aux dispositifs de défense anti-aérienne. L'invention s'applique aussi aux cibles terrestres, maritimes out mixtes. L'invention s'applique à des plateformes 7 de lancement des missiles 1, 2, 3 et 4 comportant un autodirecteur 12, des moyens de visualisation des cibles 5, 6, 10, 13 et 16.

Le dispositif selon la présente invention s'applique principalement aux plateformes de défense anti-aérienne comportant des missiles à autodirecteur passif à infrarouge 12 ainsi qu'aux plateformes de tir anti-aériennes et anti-chars.

## Revendications

1. Dispositif de visualisation de cibles pour une plateforme (7) de lancement de missile (1, 2, 3, 4) à autodirecteur (12), ledit dispositif comportant des moyens de visualisation (17, 18), des moyens (8) de commande permettant l'affichage sur lesdits moyens de visualisation (17, 18) des cibles et/ou des positions de cibles fournies par l'autodirecteur du missile (1, 2, 3, 4), des premiers moyens (5, 6) d'acquisition de données sur les cibles et montés sur ladite plateforme, et des interfaces homme-machine (19, 20), caractérisé par le fait qu'il comporte des moyens complémentaires d'acquisition de données sur les cibles (10, 42, 43, 44), disposés séparément de la plateforme orientable, et que lesdits moyens (8) de commande commandent la superposition de l'image fournie par des caméras (5, 6) servant au pointage de la plateforme de lancement et comprises dans lesdits premiers moyens d'acquisition de données, avec les informations transmises par l'autodirecteur (12) avant le lancement, afin de contrôler l'accrochage de l'autodirecteur.

2. Dispositif selon la revendication 1, caractérisé par le fait que les moyens complémentaires d'acquisition de données comportent un télémètre laser (43).

3. Dispositif selon la revendication 1 ou 2, caractérisé par le fait que les moyens complémentaires d'acquisition de données comportent un dispositif de détection ami-ennemi (44).

4. Dispositif selon l'une quelconque des revendications précédentes, caractérisé par le fait que les moyens complémentaires d'acquisition de données comportent un radar (10).

5. Dispositif selon l'une quelconque des revendications précédentes, caractérisé par le fait que les moyens complémentaires d'acquisition de données comportent un dispositif optique de désignation d'objectif monté sur un casque (42).

6. Dispositif selon l'une quelconque des revendications précédentes, caractérisé par le fait qu'il est susceptible d'effectuer la poursuite automatique de cibles.

7. Dispositif selon l'une quelconque des revendications précédentes, caractérisé par le fait que l'autodirecteur (12) des missiles (1, 2, 3, 4) est un autodirecteur infrarouge passif.

8. Dispositif selon l'une quelconque des revendications précédentes, caractérisé par le fait que l'information sur la position de la cible est visualisée par un réticule (15).

9. Dispositif selon l'une quelconque des revendications précédentes, caractérisé par le fait que le centre de l'écran (13) desdits moyens de visualisation est matérialisé par un réticule (30).

10. Dispositif selon l'une quelconque des revendications précédentes, caractérisé par le fait que l'image de la cible et/ou les informations sur la position de la cible permettent le contrôle de l'accrochage de l'autodirecteur (12) sur la cible durant la prise d'angle d'avance du missile (1, 2, 3, 4).

11. Dispositif selon l'une quelconque des revendications précédentes, caractérisé par le fait que les missiles (1, 2, 3, 4) sont des missiles antiaériens.

12. Procédé de visualisation des cibles et/ou des positions des cibles sur des moyens de visualisation (17, 18) d'une plateforme de lancement (7) de missile (1, 2, 3, 4) à autodirecteur (12), ces moyens de visualisation étant commandés par un dispositif de commande (8) lui-même commandé par un opérateur au moyen d'interfaces homme-machine (19, 20), caractérisé par le fait que pour recueillir des renseignements sur la cible lorsque des premiers moyens d'acquisition de données (5, 6) montés sur ladite plateforme de lancement ne sont pas pointés en direction de la cible, ou lorsque ces moyens ont été détruits, on recueille des renseignements complémentaires sur la cible, à partir de moyens complémentaires d'acquisition de données (10, 42, 43, 44) disposés séparément de la plateforme orientable, et que l'on superpose à l'image fournie par des caméras (5, 6) servant au pointage de la plateforme et comprises dans lesdits premiers moyens d'acquisition de données, des informations transmises par l'autodirecteur (12) avant le lancement, afin de contrôler l'accrochage de l'autodirecteur.

13. Procédé selon la revendication 12, caractérisé par le fait que les renseignements complémentaires sont recueillis à partir desdits moyens complémentaires sous formes de détecteur dans une autre bande de fréquences.

## Claims

1. A target display device for a launching platform (7) for missiles (1, 2, 3, 4) with a homing head (12), said device comprising display means (17, 18), control means (8) for displaying on said display means (17, 18) the targets and/or target positions supplied by the homing head of the missile (1, 2, 3, 4), first means (5, 6) for acquiring data on the targets, mounted on said platform, and man-machine interfaces (19, 20), characterised by the fact that it comprises complementary means for acquiring data on the targets (10, 42, 43, 44), disposed separately from the adjustable platform, and that said control means (8) control the superimposition of the image supplied by cameras (5, 6) serving for aiming the launch platform and comprised in said first data acquisition means, with the information transmitted by the homing head (12) before the launch, in order to control the locking of the homing head.

2. A device according to Claim 1, characterised by the fact that the complementary data acquisition means comprise a laser range finder (43).

3. A device according to Claim 1 or 2, characterised by the fact that the complementary data acquisition means comprise a friend/enemy detection device (44).

4. A device according to any of the preceding claims, characterised by the fact that the complementary data acquisition means comprise a radar (10).

5. A device according to any one of the preceding claims, characterised by the fact that the complementary data acquisition means comprise an optical target designation device mounted on a helmet (42).

6. A device according to any one of the preceding claims, characterised by the fact that it is suitable for carrying out the automatic tracking of targets.

7. A device according to any one of the preceding claims, characterised by the fact that the homing head (12) of the missiles (1, 2, 3, 4) is a passive infrared homing head.

8. A device according to any one of the preceding claims, characterised by the fact that information on the target position is displayed by a reticle (15).

9. A device according to any one of the preceding claims, characterised by the fact that the centre of the screen (13) of said display means is indicated by a reticle (30).

10. A device according to any one of the preceding claims, characterised by the fact that the image of the target and/or information on the target position make it possible to control the locking of the homing head (12) on to the target while the angle of advance of the missile (1, 2, 3, 4) is being taken.

11. A device according to any one of the preceding claims, characterised by the fact that the missiles (1, 2, 3, 4) are anti-aircraft missiles.

12. A method for displaying targets and/or target positions on the display means (17, 18) of a launching platform (7) for missiles (1, 2, 3, 4) with a homing head (12), these display means being controlled by a control device (8) itself controlled by an operator through man-machine interfaces (19, 20), characterised by the fact that in order to gather information on the target when first data acquisition means (5, 6) mounted on said launching platform are not aimed in the direction of the target, or when these means have been destroyed, complementary information is gathered on the target, from complementary data acquisition means (10, 42, 43, 44) disposed separate from the adjustable platform, and that the information transmitted by the homing head (12) before the launch is superimposed on the image supplied by cameras (5, 6) serving for aiming the platform and comprised in said first data acquisition means, in order to control the locking of the homing head.

13. A process according to Claim 12, characterised by the fact that the complementary information is gathered from said complementary means in the form of detectors in another frequency band.

## Patentansprüche

1. Vorrichtung zur Sichtbarmachung von Zielen für eine Abschußrampe (7) für Flugkörper (1, 2, 3, 4) mit Zielsuchkopf (12), wobei diese Vorrichtung Anzeigemittel (17, 18), Steuermittel (8) zur Anzeige der Ziele und/oder der vom Zielsuchkopf des Flugkörpers (1, 2, 3, 4) gelieferten Zielpositionen auf den Anzeigemitteln (17, 18) ermöglichen, erste auf der Rampe montierte Mittel (5, 6) zur Erfassung von Daten über die Ziele, und Mensch-Maschine-Schnittstellen (19, 20) aufweist, dadurch gekennzeichnet, daß die Vorrichtung ergänzende, getrennt von der ausrichtbaren Rampe angeordnete Mittel (10, 42, 43, 44) zur Erfassung von Daten über die Ziele aufweist, und daß die Steuermittel (8) die Überlagerung des von Kameras, die der Ausrichtung der Abschußrampe dienen und zu den ersten Datenerfassungsmitteln gehören, gelieferten Bilds mit den vom Zielsuchkopf (12) vor dem Abschuß gelieferten Informationen steuern, um die Zielerfassung des Zielsuchkopfs zu kontrollieren.

2. Vorrichtung nach Anspruch 1, dadurch gekennzeichnet, daß die ergänzenden Datenerfassungsmittel einen Laserentfernungsmesser (43) enthalten.

3. Vorrichtung nach einem der Ansprüche 1 und 2, dadurch gekennzeichnet, daß die ergänzenden Datenerfassungsmittel eine Freund-Feind-Unterscheidungsvorrichtung (44) enthalten.

4. Vorrichtung nach einem beliebigen der vorhergehenden Ansprüche, dadurch gekennzeichnet, daß die ergänzenden Datenerfassungsmittel ein Radargerät (10) enthalten.

5. Vorrichtung nach einem beliebigen der vorhergehenden Ansprüche, dadurch gekennzeichnet, daß die ergänzenden Datenerfassungsmittel eine optische Vorrichtung zur Objektivbestimmung aufweisen, die in einem Helm (42) eingebaut ist.

6. Vorrichtung nach einem beliebigen der vorhergehenden Ansprüche, dadurch gekennzeichnet, daß sie zur automatischen Zielverfolgung in der Lage ist.

7. Vorrichtung nach einem beliebigen der vorhergehenden Ansprüche, dadurch gekennzeichnet, daß der Zielsuchkopf (12) der Flugkörper (1, 2, 3, 4) ein passiver Infrarot-Zielsuchkopf ist.

8. Vorrichtung nach einem beliebigen der vorhergehenden Ansprüche, dadurch gekennzeichnet, daß die Information über die Position des Ziels durch ein Fadenkreuz (15) angezeigt wird.

9. Vorrichtung nach einem beliebigen der vorhergehenden Ansprüche, dadurch gekennzeichnet, daß das Zentrum des Bildschirms (13) der Anzeigemittel durch eine Markierung (30) materialisiert ist.

10. Vorrichtung nach einem beliebigen der vorhergehenden Ansprüche, dadurch gekennzeichnet, daß das Bild des Ziels und/oder die Informationen über die Position des Ziels die Kontrolle der fortdauernden Erfassung des Ziels durch den Zielsuchkopf (12) während der Einstellung des Vorhaltewinkels des Flugkörpers (1, 2, 3, 4) ermöglichen.

11. Vorrichtung nach einem beliebigen der vorhergehenden Ansprüche, dadurch gekennzeichnet, daß die Flugkörper (1, 2, 3, 4) Luftabwehrraketen sind.

12. Verfahren zur Anzeige der Ziele und/oder Zielpositionen auf Anzeigemitteln (17, 18) einer Abschußrampe (7) für Flugkörper (1, 2, 3 4) mit Zielsuchkopf (12,) wobei diese Anzeigemittel von einer Steuervorrichtung (8) gesteuert werden, die ihrerseits der Steuerung durch eine Bedienungsperson über eine Schnittstelle (19, 20) zwischen Mensch und Maschine unterliegt, dadurch gekennzeichnet, daß, wenn erste Datenerfassungsmittel (5, 6), die auf der Abschußrampe montiert sind, nicht auf das Ziel ausgerichtet sind oder wenn diese Mittel zerstört sind, zur Sammlung von Informationen über das Ziel ausgehend von ergänzenden Datenerfassungsmitteln (10, 42, 43, 44), die von der ausrichtbaren Rampe getrennt sind, ergänzende Informationen gesammelt werden, und daß dem von den der Ausrichtung der Rampe dienenden und zu den ersten Datenerfassungsmitteln gehörenden Kameras (5, 6) gelieferten Bild Informationen überlagert werden, die vom Zielsuchkopf (12) vor dem Abschuß übertragen werden, um die Zielerfassung im Zielsuchkopf zu kontrollieren.

13. Verfahren nach Anspruch 12, dadurch gekennzeichnet, daß die ergänzenden Informationen ausgehend von den ergänzenden Datenerfassungsmitteln in Form eines Detektors in einem anderen Frequenzband gesammelt werden.
